# EUROPÄISCHE PATENTSCHRIFT

(11) **EP 0 541 880 B1**
(45) Veröffentlichungstag und Bekanntmachung des Hinweises auf die Patenterteilung: **25.09.1996**
(21) Anmeldenummer: 91810883.8
(22) Anmeldetag: 14.11.1991
(51) Int. Cl.: E04C 5/18

(54) **Abstandhalter für eine untere Bewehrung**
Spacer means for bottom reinforcement
Dispositif de support pour treillis d'armature inférieur

(43) Veröffentlichungstag der Anmeldung: 19.05.1993
(73) Patentinhaber: RUWA-DRAHTSCHWEISSWERK AG, CH-3454 Sumiswald (CH)
(72) Erfinder: Loosli, Manfred, CH-3454 Sumiswald (CH)
(74) Vertreter: AMMANN PATENTANWAELTE AG BERN

(56) Entgegenhaltungen:
- CH-A- 449 913
- CH-A- 486 617
- DE-A- 3 707 792
- LU-A- 83 389
- US-A- 2 349 399

## Beschreibung

Die vorliegende Erfindung bezieht sich auf einen Abstandhalter für eine untere, bzw. äussere Bewehrung gemäss Oberbegriff von Patentanspruch 1 und auf ein Verfahren zu dessen Herstellung. Ein solcher Abstandhalter für die obere, bzw. innere Bewehrung ist aus der CH-A-486 617 bekannt, wobei die Kunststoff-Füsse die Bildung von Rostflecken verhindern. Der Längsdraht ist an Auflagestellen mit den Bügeln verschweisst. Während ein solcher Abstandhalter bei der Verwendung von Bewehrungsmatten seine Dienste leistet, müssen bei der Verwendung von einzelnen Bewehrungsstäben diese festgebunden werden, da Ausrichtmittel fehlen. Ausserdem weist dieser Abstandhalter eine Höhe von über 70 mm auf.

Unterhalb von 70 mm werden Kunststoffprofile, in der Regel quaderförmig, verwendet. Diese weisen den Nachteil auf, dass der Beton diese Elemente nicht richtig benetzt und umfasst, so dass dort in den Decken, bzw. Wänden, Schwächungsstellen entstehen. Ausserdem werden oftmals nicht nur ganze Bewehrungen verlegt, sondern einzelne Bewehrungseisen, die einen möglichst gleichmässigen Abstand voneinander haben sollten.

Es ist von diesem bekannten Stand der Technik ausgehend eine Aufgabe der vorliegenden Erfindung, einen Abstandhalter mit einer Höhe von unter 70 mm anzugeben, der das regelmässige Verlegen einzelner Bewehrungsstäbe vereinfacht und eine rationelle Herstellung erlaubt, und der sich problemlos einbetonieren lässt. Diese Aufgaben werden mit dem Halter gemäss dem unabhängigen Anspruch 1 gelöst. Das Verfahren nach Anspruch 4 löst die Aufgabe, den vorgenannten Abstandhalter in wirtschaftlicher Weise in einem weitgehend automatischen Verfahrensablauf herzustellen.

Die Erfindung wird im folgenden anhand einer Zeichnung eines Ausführungsbeispiels näher erläutert.
- Fig. 1: zeigt den erfindungsgemässen Abstandhalter in einer Sicht von vorne,
- Fig. 2: zeigt den Abstandhalter von Fig. 1 mitsamt darauf verlegten Bewehrungseisen in perspektivischer Sicht, und
- Fig. 3: zeigt schematisch den Verfahrensablauf zur Herstellung von Abstandhaltern gemäss den Fig. 1 und 2.

Der erfindungsgemässe Abstandhalter besteht aus einer Anzahl Bügel 1, die an einem Längsdraht 2 angeschweisst sind. An den beiden Enden 3 der Bügel sind Kunststoff-Füsse 4 aufgesteckt, die eine Verletzung der Unterlage verhindern und eine grössere Auflagefläche geben. Falls die Bewehrungseisen auf eine Isolation oder auf nicht tragfähiger Unterlagen gestellt werden müssen, können an die Füsse daran angepasste Teller gesteckt werden.

Wie insbesondere aus Fig. 1 gut hervorgeht, weist der Scheitel des Bügels eine nach der Unterlage 5 weisende Einbuchtung 6 auf, die derart bemessen ist, dass die Oberkante 7 des Längsdrahtes 2 unterhalb der Scheitelpunkte 8 des Bügels angeordnet ist. Das ebenfalls eingezeichnete Bewehrungseisen 9 zeigt an, dass durch diese Anordnung die Scheitel 8 des Bügels als Anschlagpunkt dienen können, um die einzelnen Bewehrungseisen in regelmässigen Abständen legen zu können. Falls fertig vorgeschweisste Bewehrungsmatten anstatt einzelne Bewehrungseisen verlegt werden, können die Scheitelpunkte des Bügels ebenfalls als Anschlag dienen, um eine genaue Anordnung der Distanzhalter zu gewährleisten. Um ein Verrutschen der einzelnen Bewehrungseisen zu hemmen, bevor diese mittels Drähten mit den Abstandhaltern verbunden werden, ist es von Vorteil, dass der Längsdraht Rippen 10 aufweist. Die Bügel hingegen bestehen aus einem glatt verzinkten Draht, um der Rostgefahr im Ueberbeton vorzubeugen.

Beispielsweise können die Abstandhalter eine Länge von 2,5 Metern und eine Höhe zwischen 20 und 60 mm und eine Teilung, bzw. einen Abstand zwischen den Bügeln von 150 mm aufweisen.

Das Verfahren zur Herstellung von Abstandhaltern wird anhand des Schemas der Fig. 3 erklärt. Die vereinzelten und auf Länge geschnittenen Längsdrähte 2 werden in einer Stapelhalterung 11 gehalten und durch eine Vereinzelungseinrichtung 12 im Takt auf eine nicht eingezeichnete Führungsschiene gelegt und mittels einem pneumatischen Zylinder 13 in die vorgegebene Ausgangslage gestossen. In dieser Lage befindet sich der Längsdraht in der Schweissmaschine 14, in der der erste Querdraht 15 angeschweisst wird. Dieser Querdraht wird durch eine geeignete Zuführeinrichtung 16 in die richtige Lage unter dem Schweisskopf der Schweissmaschine gelegt. Der Längsdraht mit dem angeschweissten Querdraht wird mittels einer Transporteinrichtung 17 um eine Einheit, beispielsweise die Teilungseinheit von 150 mm, vorwärtsbewegt, woraufhin der zweite Querdraht angeschweisst wird, und dies so lange, bis der ganze Längsdraht mit Querdrähten versehen worden ist.

Als nächstes werden die Enden 3 der Querdrähte mit den Kunststoff-Füssen 4 bestückt, wobei die Bestückungsanlage 18 ein Vorratssilo und zwei Sortiertöpfe 19 für die Füsse aufweist, dessen Ausgänge bei den Querdrahtenden mündet, wo die Füsse in die richtige Lage gebracht werden, um mit einem pneumatischen Zylinder angedrückt zu werden. Anschliessend werden die Querdrähte in einem Biegewerkzeug 20, das einen Druck-Zylinder enthält, derart verformt, dass sie das Aussehen gemäss Fig. 1 aufweisen. Im Prinzip ist hiermit der eigentliche Herstellungsprozess beendet, doch zur vollständigen Automatisation ist eine lineare Transporteinheit 21 noch sinnvoll, mit welchem die fertigen Abstandhalter weiter transportiert werden. Dabei können sie direkt zum Abtransport oder auf einem Elevator 22, in welchem die Abstandhalter gestapelt und abgebunden werden, befördert werden.

## Patentansprüche

1. Abstandhalter für eine Bewehrung in Betondecken bzw. Wänden, mit einer Anzahl Bügel (1), deren Enden (3) mit je einem Kunststoff-Fuss (4) versehen sind und die am den Füssen entgegengesetzten Ende mit einem als Auflage für die Bewehrungseisen dienenden Längsdraht (2) verbunden sind, dadurch gekennzeichnet, dass die Höhe (H) des für eine untere, bzw. äussere Bewehrung dienenden Abstandhalters weniger als 70 mm beträgt, und der Bügel an der Befestigungsstelle des Längsdrahtes eine zu den Füssen weisende Einbuchtung (6) besitzt, deren Tiefe derart bemessen ist, dass die an die Einbuchtung anschliessenden Scheitelpunkte (8) des Bügels sich oberhalb der Oberkante (7) des Längsdrahtes befinden, um als Anschlag für querliegende Bewehrungseisen zu dienen.

2. Abstandhalter nach Anspruch 1, dadurch gekennzeichnet, dass der Längsdraht (2) Rippen (10) aufweist.

3. Abstandhalter nach Anspruch 1 oder 2, dadurch gekennzeichnet, dass der Bügel (1) aus verzinktem Draht besteht.

4. Verfahren zur Herstellung eines Abstandhalters nach Anspruch 1, 2 oder 3, dadurch gekennzeichnet, dass ein auf Länge zugeschnittener Längsdraht (2) zu einer Schweissstation vorgestossen wird, in der Querdrähte (15) angeschweisst werden, die im nächsten Schritt beidseitig mit Kunststoff-Füssen (4) versehen und daraufhin zu Bügeln (1) verformt werden, wobei der Scheitel der Bügel mit dem Längsdraht eingebuchtet wird, derart, dass die an die Einbuchtung anschliessenden Scheitelpunkte (8) des Bügels oberhalb der Oberkante (7) des Längsdrahtes (2) zu liegen kommen.

## Claims

1. Spacer means for the reinforcement of concrete ceilings or walls, comprising a plurality of stirrups (1) whose ends (3) are provided with a plastics footpiece (4) each, and which are connected, at their end remote from the feet, to a longitudinal wire (2) acting as a support for the reinforcement irons, characterised by the fact that the height (H) of the stirrup provided for a lower or outer reinforcement, respectively, is less than 70 mm, and that the stirrup at the fastening location of the longitudinal wire presents an indentation (6) having such a depth that the summits (8) at both sides of the indentation are above the upper edge (7) of the longitudinal wire in order to act as a rest for transversal reinforcement irons.

2. Spacer means according to claim 1, characterised by the fact that the longitudinal wire (2) is provided with ribs (10).

3. Spacer means according to claim 1 or 2, characterised by the fact that the stirrup (1) is made from zinc coated wire.

4. Process for the manufacture of a spacer means according to claim 1, 2 or 3, characterised by the fact that a longitudinal wire (2), cut to proper length, is pushed into a welding station in which transversal wires (15) are welded to the longitudinal wire, the transversal wires are in the next step provided with plastics feet (4) at both ends and then bent to form stirrups (I), the summit of the stirrups being indented in such a manner that the new summits (8) at both sides of the indentation of the stirrup will be situated above the upper edge (7) of the longitudinal wire (2).

## Revendications

1. Support d'écartement pour un treillis d'armature dans des plafonds ou parois en béton, comprenant un nombre d'étriers (1) dont les extrémités (3) comportent un pied en plastic (4) chacune et qui sont reliés les uns aux autres à leurs extrémités opposées aux pieds par un fil longitudinal (2) servant de support aux fers d'armature, caractérisé en ce que le support d'écartement prévu pour une armature inférieure ou extérieure, respectivement, et a une hauteur (H) de moins de 70 mm, et que l'étrier présente à l'endroit de la fixation au fil longitudinal une dépression (6) dont la profondeur est telle que les deux sommets (8) situés des deux côtés de la dépression sont plus hauts que le bord supérieur (7) du fil longitudinal pour servir de butée aux fers d'armature transversaux.

2. Support d'écartement selon la revendication 1, caractérisé en ce que le fil longitudinal (2) comporte des nervures (10).

3. Support d'écartement selon la revendication 1 ou 2, caractérisé en ce que l'étrier consiste en acier zingué.

4. Procédé de fabrication d'un support d'écartement selon la revendication 1, 2 ou 3, caractérisé en ce qu'un fil longitudinal (2) coupé à la longueur désirée est fait avancer dans une station de soudure où des fils transversaux (15) y sont fixés par soudure qui sont dans la prochaine étape pourvus aux deux bouts de pieds en plastique (4) et sont ensuite déformés en étriers (1), le sommet des étriers comportant le fil longitudinal étant abaissé de sorte que les sommets (8) de l'étrier de côté et d'autre de la dépression se situeront au-dessus du bord supérieur (7) du fil longitudinal (2).
